# DEMANDE DE BREVET EUROPEEN

(11) **EP 0 546 886 A1**
(43) Date de publication de la demande: **16.06.1993**
(21) Numéro de dépôt: 92403220.4
(22) Date de dépôt: 27.11.1992
(51) Int. Cl.: C21B 7/10

(54) **Plaque de refroidissement pour unités métallurgiques, notamment pour hauts fourneaux**

(30) Priorité: 13.12.1991 FR 9115533
(71) Demandeur: FORCAST INTERNATIONAL, F-92800 Puteaux (FR)
(72) Inventeur: Rollot, Pierre, F-79460 Magne (FR); Dardart, Jean-Michel, F-08330 Vrigne aux Bois (FR); Delaitre, Lucien, Noyer Pont Maugis, F-08350 Donchery (FR); Lao, Daniel, F-59470 Esquelbecq (FR)
(74) Mandataire: Lanceplaine, Jean-Claude

(57) **Abrégé**

La présente invention a pour objet une plaque de refroidissement (1) utilisée dans des unités métallurgiques dont les parois sont soumises à des flux thermiques élevés et notamment dans des hauts-fourneaux.

La plaque de refroidissement comporte un élément en fonte (3) de forme sensiblement parallélépipèdique et un revêtement réfractaire (4) non façonné.

Cette plaque de refroidissement comprend, d'une part, une armature (10) dont une partie est destinée à être noyée dans la masse du revêtement réfractaire (4), et, d'autre part, un moyen (12, 14) de liaison de ladite armature (10) avec l'élément en fonte (3).

## Description

La présente invention a pour objet une plaque de refroidissement utilisée dans des unités métallurgiques dont les parois sont soumises à des flux thermiques élevés et notamment dans des hauts-fourneaux.

Les plaques de refroidissement comprennent généralement un élément en fonte sensiblement parallélépipèdique et un revêtement réfractaire non façonné.

L'élément en fonte comporte des tubes de refroidissement longitudinaux, sensiblement parallèles les uns aux autres et dont les extrémités débouchent sur une même face dudit élément en fonte, la face opposée de cet élément en fonte étant en contact avec le revêtement réfractaire et portant celui-ci.

Ce type de plaques de refroidissement est utilisé dans des unités métallurgiques, soit pour capter les flux calorifiques émis, soit pour chauffer de manière contrôlée les parois.

On sait que les hauts-fourneaux modernes sont de plus en plus exploités à des allures et des niveaux de pression tels que les flux de chaleur émis peuvent être, globalement, localement et de manière aléatoire importants et il est nécessaire de les capter et d'assu- rer leur transfert, notamment dans les zones d'étalages, le ventre, le bas de cuve, la mi-cuve et le haut de cuve.

En particulier dans le cas d'unités autoportantes, il est indispensable que le blindage n'atteigne pas des niveaux de températures ou ne subisse pas des variations de température avec formation de contraintes thermomécaniques, pouvant mettre en péril sa résistance mécanique.

Les flux thermiques émis dans les différentes zones du haut-fourneau doivent être captés par un système hétérogène formé par le revêtement réfractaire, l'élément refroidisseur, c'est à dire la plaque de refroidissement du blindage, qui remplit une double fonction de refroidissement énergique du réfractaire et d'écran au passage des flux vers le blindage.

L'utilisation de telles plaques de refroidissement est nécessaire, en raison des variations de flux thermiques inhérents aux techniques d'exploitation des hauts-fourneaux, ces variations pouvant être locales, rapides et aléatoires dans le temps.

Dans un autre domaine d'application, les plaques de refroidissement peuvent être portées et maintenues à une certaine température pour remplir des fonctions de chauffage ou de maintien en température de produits sous une quelconque forme granulométrique afin de réduire par exemple leur teneur en eau ou les porter à une température nécessaire à leur utilisation.

Les plaques de refroidissement doivent être conçue de façon telle qu'elles assurent un bon échange thermique avec le fluide de refroidissement, tout en créant un écran aux flux thermiques se propageant du four vers le blindage.

De plus, elles doivent résister aux déformations et sollicitations thermomécaniques résultant des flux thermiques élevés, résister à l'abrasion lorsque la paroi réfractaire aura disparu partiellement ou totalement et elles doivent pouvoir être changées facilement sans avoir à pénétrer dans l'enceinte du haut-fourneau.

Or, les plaques de refroidissement utilisées jusqu'à présent présentent des imperfections qui conduisent à perdre plus ou moins rapidement le revêtement réfractaire, ce qui a pour conséquence de mettre les éléments refroidisseurs en contact avec la charge du haut-fourneau.

La perte du revêtement réfractaire est liée au fait que celui-ci est soumis à des attaques chimiques et des contraintes thermomécaniques générant des fissures, des cassures et un détachement dudit revêtement par morceaux ou par panneaux, malgré les formes étudiées et appropriées de la face de l'élément en fonte portant ledit revêtement.

On connaît des plaques de refroidissement qui comportent des organes de maintien du revêtement réfractaire. Ces organes de maintien sont munis d'une partie noyée dans la masse de l'élément en fonte lors de son moulage.

Mais, ce type de plaques de refroidissement présente des inconvénients.

En effet, la partie des organes de maintien dans l'élément en fonte entraine des modifications des caractéristiques métallurgiques de la fonte lors de moulage de cet élément provoquant des problèmes de tenue mécanique.

La présente invention vise à remédier à ces inconvénients en proposant une plaque de refroidissement comprenant un revêtement réfractaire non façonné et ayant une grande cohésion en lui-même et avec l'élément en fonte.

La présente invention a donc pour objet une plaque de refroidissement utilisée dans des unités métallurgiques dont les parois sont soumises à des flux thermiques élevés et notamment dans des hauts-fourneaux comprenant un élément en fonte de forme sensiblement parallélépipèdique un revêtement réfractaire non façonné, l'élément en fonte comportant des tubes de refroidissement longitudinaux, sensiblement parallèles les uns aux autres et dont les extrémités débouchent sur une même face dudit élément en fonte, la face opposée de l'élément en fonte étant en contact avec le revêtement réfractaire et portant celui-ci, caractérisée en ce qu'elle comprend, d'une part, une armature dont une partie est destinée à être noyée dans la masse du revêtement réfractaire et, d'autre part, un moyen de liaison de ladite armature avec l'élément en fonte.

Selon une caractéristique de l'invention, le moyen de liaison est formé par au moins une gorge ménagée dans l'élément en fonte à proximité de la face en contact avec le revêtement réfractaire et dans laquelle est insérée une partie de l'armature.

Selon un premier mode de réalisation :
- l'armature est composée d'une série d'épingles filiformes,
- chaque épingle à la forme d'un C dont une branche est noyée dans le revêtement réfractaire et dont l'autre branche pénétre dans une gorge dudit moyen de liaison,
- chaque gorge est formée dans une saillie ménagée sur la face de l'élément en fonte en contact avec le revêtement réfractaire.

Selon un second mode de réalisation :
- chaque épingle est formée par une boucle élastique comportant au moins deux branches noyées dans le revêtement réfractaire et une partie arrondie reliant lesdites branches,
- la partie arrondie de chaque boucle élastique est insérée dans une gorge étranglée dudit moyen de liaison et est maintenue par au moins un organe d'immobilisation.
- l'organe d'immobilisation est formé par une aiguille longiligne traversant la partie arrondie de chaque boucle élastique et placée dans l'axe de la gorge cylindrique correspondante.

Selon un troisième mode de réalisation :
- l'armature est composée, d'une part, d'une série de peignes noyés dans le revêtement réfractaire et comportant chacun des dents fixées sur un support transversal disposé longitudinalement par rapport à la face de l'élément en fonte en contact avec le revêtement réfractaire et, d'autre part, par au moins une barre longiligne sur laquelle sont fixés lesdits peignes par l'intermédiaire d'entretoises,
- la barre longiligne est insérée dans une gorge étranglée dudit moyen de liaison,
- les peignes, les barres et les entretoises sont tubulaires,
- la gorge a la forme d'un T ou est cylindrique,
- la barre longiligne ménage avec la gorge correspondante un jeu,
- la barre longiligne est maintenue dans la gorge correspondante par une tige de blocage longiligne insérée entre ladite barre et la surface interne de ladite gorge.

Selon un quatrième mode de réalisation :
- l'armature est composée, d'une part, par une série d'organes d'ancrage noyés dans le revêtement réfractaire et, d'autre part, par au moins une tige de maintien portant lesdits organes d'ancrage par l'intermédiaire d'entretoises,
- la tige de maintien est insérée dans une gorge dudit moyen de liaison et est fixée par au moins un étrier sensiblement en forme de U disposé sur les faces latérales et la face arrière de l'élément en fonte et relié à la tige de maintien, ledit étrier et ladite tige de maintien enserrant l'élément en fonte,
- la tige de maintien comporte à chacune de ses extrémités un oeilleton pour le passage d'un bras de l'étrier,
- les faces latérales de l'élément en fonte comportent des embrèvements pour l'insertion de l'étrier,
- la tige de maintien porte au moins une cale assurant un espace entre ladite tige de maintien et la face avant de l'élément en fonte portant le revêtement réfractaire,
- la tige de maintien porte des supports d'éléments de coffrage pour le moulage du revêtement réfractaire.

Selon une autre caractéristique de l'inven- tion, la partie de l'armature noyée dans la masse du revêtement réfractaire comporte des organes d'ancrage ayant la forme d'un cône ou d'une queue de carpe.

L'invention sera mieux comprise à l'aide de la description qui va suivre, donnée uniquement à titre d'exemple et faite en référence aux dessins annexés, sur lesquels :
- la Fig. 1 est une vue en coupe longitudinale d'une plaque de refroidissement selon l'art antérieur,
- la Fig. 2 est une vue en coupe selon la ligne 2-2 de la Fig. 1,
- la Fig. 3 est une vue partielle en coupe longitudinale d'un premier mode de réalisation d'une plaque de refroidissement selon l'invention,
- la Fig. 4 est une vue partielle en coupe selon la ligne 4-4 de la Fig. 3,
- la Fig. 5 est une vue partielle en coupe longitudinale d'un deuxième mode de réalisation d'une plaque de refroidissement selon l'invention,
- la Fig. 6 est une vue partielle en coupe selon la ligne 6-6 de la Fig. 5,
- la Fig. 7 est une vue partielle en coupe longitudinale d'un troisième mode de réalisation d'une plaque de refroidissement selon l'invention,
- la Fig. 8 est une vue partielle en coupe selon la ligne 8-8 de la Fig. 7,
- la Fig. 9 est une vue schématique en perspective de l'armature de la plaque de refroidissement selon les Figs. 7 et 8,
- la Fig. 10 est une vue partielle en coupe longitudinale d'un quatrième mode de réalisation d'une plaque de refroidissement selon l'invention,
- la Fig. 11 est une vue partielle en coupe selon la ligne 11-11 de la Fig. 10,
- la Fig. 12 est une vue schématique en perspective de l'armature de la plaque de refroidissement selon les Figs. 10 et 11.

La plaque de refroidissement 1 selon l'art antérieur, représentée sur les Figs. 1 et 2, est montée sur une paroi 2 d'une unité métallurgique comme par exemple un haut-fourneau.

Cette paroi 2 appelée blindage est soumise à des flux thermiques élevés.

La plaque de refroidissement 1 comprend un élément en fonte 3 de forme sensiblement parallélépipèdique sur lequel est moulé un revêtement réfractaire 4 non façonné.

L'élément en fonte 3 est refroidi par une série de tubes de refroidissement 5 longitudinaux et sensiblement parallèles les uns aux autres.

Les extrémités 6 des tubes 5 coudés débou- chent sur une même face 7 de l'élément en fonte 3 et traversent la paroi de blindage 2 du haut-fourneau.

La face 8 de l'élément en fonte 3 opposée à celle où débouchent les extrémités des tubes 5, porte le revêtement réfractaire 4.

Cette face 8 est par exemple gaufrée afin de permettre, d'une part, d'augmenter l'interface entre le revêtement réfractaire 4 et l'élément en fonte 3 et de favoriser l'échange thermique et, d'autre part, d'exercer une fonction d'ancrage mécanique dudit revêtement réfractaire 4 à l'intérieur du haut-fourneau.

Devant le revêtement réfractaire 4, par exemple en pisé conducteur, une paroi de briques ré fractaires, non représentée, peut être prévue. Il peut y avoir également une paroi gunitée formant un revêtement sur la face de l'élément en fonte opposée à celle où débouchent les extrémités des tubes, ce revêtement pouvant être constitué d'une ou plusieurs couches de qualité différente.

Afin d'assurer un ancrage de grande qualité et d'améliorer l'échange thermique entre l'élément en fonte 3 et le revêtement réfractaire 4, la plaque de refroidissement selon la présente invention comprend, d'une part, une armature 10 dont une partie est destinée à être noyée dans la masse du revêtement réfractaire 4 et, d'autre part, un moyen de liaison de ladite armature 10 avec l'élément en fonte 3.

D'une manière générale, le moyen de liaison est formé par au moins une gorge 14, 21, 28 ou 33 ménagée dans l'élément en fonte 3 à proximité de la face 13 en contact avec le revêtement réfractaire 4 et dans laquelle est insérée une partie de l'armature 10.

Selon un premier mode de réalisation représenté sur les Figs. 3 et 4, l'armature 10 du revêtement réfractaire 4 est composée d'une série d'épingles 11 filiformes et courbées.

Ces épingles 11 sont réalisées avec, par exemple, du rond de 18mm et ont, par exemple, la forme d'un C dont une branche est noyée dans le revêtement réfractaire 4 et dont l'autre branche pénètre dans une gorge 14 dudit moyen de liaison de l'élément en fonte 3.

Chaque gorge 14 est formée dans une saillie 12 ménagée sur la face chaude 13 de l'élément en fonte 3 en contact avec le revêtement réfractaire 4. Ces gorges 14 sont perpendiculaires à l'axe longitudinal des saillies 12.

Les saillies 12 peuvent être de section quadrilatère, par exemple en queue d'aronde à large pas d'environ 250 à 300 mm, de 50mm de hauteur ou encore de section rectangulaire.

La cohésion du revêtement réfractaire 4 et la liaison de ce revêtement réfractaire 4 avec l'élément en fonte 3 est donc assurée par les épingles 11 qui traversent les saillies 12 par les gorges 14.

Selon un deuxième mode de réalisation représenté sur les Figs. 5 et 6, l'armature 10 du revêtement réfractaire 4 est composée par une série d'épingles formée chacune par une boucle élastique 20 comportant au moins deux branches 20a noyées dans le revêtement réfractaire 4 et une partie arrondie 20b reliant lesdites branches 20a.

La partie arrondie 20b de chaque boucle élastique 20 est insérée dans une gorge étranglée 21 dudit moyen élastique et est maintenue par au moins un organe d'immobilisation 22.

Les gorges 21 parallèles et sensiblement cylindriques débouchent sur les faces latérales de l'élément en fonte 3.

Les boucles élastiques 20 réalisées, par exemple avec du rond de 12mm, sont placées transversalement à la gorge correspondante 21.

L'élasticité de la boucle 20 permet une diminution du diamètre moyen de la partie arrondie 20b de ladite boucle et son engagement libre dans la gorge 21 correspondante ainsi que son auto-serrage par l'élasticité dans ladite gorge.

Les différentes boucles élastiques 20 sont positionnées de façon uniforme dans une même gorge 21.

L'organe d'immobilisation est formé par exemple par une aiguille longiligne 22 traversant la partie arrondie 20b de chaque boucle élastique 20 et placée dans l'axe de la gorge cylindrique 21 correspondante.

Dans cette forme de réalisation, les boucles élastiques 20 assurent la cohésion entre l'élément en fonte 3 et le revêtement réfractaire 4 et permettent un montage rapide de l'armature 10, l'aiguille 22 immobilisant les boucles élastiques 20 et évitant le fluage et l'arrachement desdites boucles.

Selon un troisième mode de réalisation représenté sur les Figs. 7 à 9, l'armature 10 est composée, d'une part, d'une série de peignes 25 comportant chacun des dents 25a fixées sur un support transversal 25b disposé longitudinalement par rapport à la face chaude 13 de l'élément en fonte 3 en contact avec le revêtement réfractaire 4 et, d'autre part, par au moins une barre longiligne 26 sur laquelle sont fixés lesdits peignes 25 par l'intermédiaire d'entretoises 27.

La barre longiligne 26 est insérée dans une gorge étranglée 28 dudit moyen de liaison.

Chaque gorge étranglée 28 a la forme d'un T ou est cylindrique.

Chaque barre longiligne 26 est maintenue dans la gorge 28 correspondante par une tige de blocage 29 longiligne, par exemple cylindrique, insérée longitudinalement à cette gorge 28 entre la barre 26 et la surface interne de ladite gorge.

Un jeu conséquent peut être ménagé entre la barre 26 et la surface interne de la gorge 28 correspondante.

Un tenon, non représenté, permet le centrage de la barre 26 dans ladite gorge.

De plus, une partie ou la totalité de chaque peigne 25 peut être tubulaire c'est à dire constituée par des tubes creux soudés avec des entretoises 27 et une barre 26 également tubulaire.

Dans cette forme de réalisation, l'armature 10 assure, en plus de la cohésion entre l'élément en fonte 3 et le revêtement réfractaire 4, un passage par les différents tubes qui constituent ladite armature, de moyens de contrôle comme par exemple de température sous forme de thermocouples, ou encore de gaz sous forme de détecteurs.

Ces moyens de mesure permettent de contrôler le comportement et/ou le vieillissement du revêtement réfractaire 4.

Par ailleurs, l'espace ménagé entre la barre 26 et la surface interne de la gorge correspondante 28 peut être comblé par le produit réfractaire lors du moulage du revêtement, modifiant ainsi l'échange thermique entre le revêtement réfractaire 4 et l'élément en fonte 3.

Selon un quatrième mode de réalisation représenté sur les Figs. 10 à 12, l'armature 10 est composée, d'une part, par une série d'organes d'ancrage 30 noyés dans le revêtement réfractaire 4 et, d'autre part, par au moins une tige de maintien 31 portant lesdits organes d'ancrage 30 par l'intermédiaire d'entretoises 32.

La tige de maintien 31 est insérée dans une gorge 33 dudit moyen de liaison et est fixée par des étriers 34 sensiblement en forme de U disposés sur les faces latérales et sur la face arrière de l'élément en fonte 3 et reliés à la tige de maintien 31. Cet étrier 34 et la tige de maintien 31 enserrent l'élément en fonte 3.

La tige de maintien 31 comporte à chacune de ses extrémités un oeilleton 31a pour le passage d'un bras de l'étrier 34.

Les faces latérales de l'élément en fonte 3 comportent des embrèvements 35 pour l'insertion de l'étrier 34.

D'autre part, la tige de maintien 31 peut comporter des cales, non représentées, assurant un espace entre ladite tige et la face chaude 13 de l'élément en fonte 3 portant le revêtement réfractaire 4.

La tige de maintien 31 porte également des supports 31b d'éléments de coffrage, non représentés, pour le moulage de la masse du revêtement réfractaire 4.

Chaque organe d'ancrage 30 peut avoir la forme d'un cône ou d'une queue de carpe.

Dans cette forme de réalisation, l'armature 10 permet, en plus de la cohésion entre l'élément en fonte 3 et le revêtement réfractaire 4, un montage pouvant s'adapter sur toutes les plaques de refroidissement et quelle que soit la forme choisie de la face chaude portant le revêtement réfractaire.

Dans toutes les formes de réalisation décrites ci-dessus, la partie de l'armature noyée dans la masse du matériau réfractaire, peut comporter des moyens d'ancrage ayant des formes permettant un accrochage dans la masse réfractaire comme par exemple, un cône, une queue de carpe ou tout autre profil.

L'armature forme un treillis noyé dans la masse du réfractaire, ce qui permet de contrôler et d'orienter lors du vieillissement de la plaque de refroidissement en usage dans le haut-fourneau, les amorces de fissures inévitables. Certaines fissures forment des éléments de revêtement réfractaire autobloquants.

L'orientation de fissures créée par le treillis favorise une telle structure au détriment de fissures anarchiques incontrôlées, générant le glissement des éléments réfractaires les uns par rapport aux autres et le détachement desdits éléments.

Lorsque la partie du revêtement réfractaire est partiellement ou totalement usée, il est aisément possible de remplacer une partie ou la totalité de l'armature, puis de procéder à des réparations par gunitage, l'armature aidant à la tenue du gunitage lors de cette réparation.

## Revendications

1. Plaque de refroidissement (1) utilisée dans des unités métallurgiques dont les parois sont soumises à des flux thermiques élevés, et notamment dans des hauts-fourneaux, comprenant un élément en fonte (3) de forme sensiblement parallélépipèdique et un revêtement réfractaire (4) non façonné, l'élément en fonte (3) comportant des tubes de refroidissement (5) longitudinaux sensiblement parallèles les uns aux autres et dont les extrémités (6) débouchent sur une même face (7) dudit élément en fonte, la face (13) opposée de l'élément en fonte (3) étant en contact avec le revêtement réfractaire (4) et portant celui-ci, caractérisée en ce qu'elle comprend, d'une part, une armature (10) dont une partie est destinée à être noyée dans la masse du revêtement réfractaire (4) et, d'autre part, un moyen de liaison de ladite armature (10) avec l'élément en fonte (3).

2. Plaque de refroidissement selon la revendication 1, caractérisée en ce que le moyen de liaison est formé par au moins une gorge (14, 21, 28, 33) ménagée dans l'élément en fonte (3) à proximité de la face (13) en contact avec le revêtement réfractaire (4) et dans laquelle est insérée une partie de l'armature (10).

3. Plaque de refroidissement selon la revendication 1, caractérisée en ce que l'armature (10) est composée d'une série d'épingles filiformes (11, 15, 20).

4. Plaque de refroidissement selon l'une quelconque des revendications 1 à 3, caractérisée en ce que chaque épingle (11) a la forme d'un C dont une branche est noyée dans le revêtement réfractaire (4) et dont l'autre branche pénètre dans une gorge (14) dudit moyen de liaison.

5. Plaque de refroidissement la revendication 4, caractérisée en ce que chaque gorge (14) est formée dans une saillie (12) ménagée sur la face (13) de l'élément en fonte (3) en contact avec le revêtement réfractaire (4).

6. Plaque de refroidissement selon l'une quelconque des revendications 1 à 3, caractérisée en ce que chaque épingle est formée par une boucle élastique (20) comportant au moins deux branches (20a) noyées dans le revêtement réfractaire (4) et une partie arrondie (20b) reliant lesdites branches (20a).

7. Plaque de refroidissement selon les revendications 2 et 6, caractérisée en ce que la partie arrondie (20b) de chaque boucle élastique (20) est insérée dans une gorge étranglée (21) dudit moyen de liaison et est maintenue par au moins un organe d'immobilisation (22).

8. Plaque de refroidissement selon la revendication 7, caractérisée en ce que l'organe d'immobilisation est formé par une aiguille longiligne (22) traversant la partie arrondie (20b) de chaque boucle élastique (20) et placée dans l'axe de la gorge cylindrique (21) correspondante.

9. Plaque de refroidissement selon la revendication 1, caractérisée en ce que l'armature (10) est composée, d'une part, d'une série de peignes (25) noyés dans le revêtement réfractaire (4) et comportant chacun des dents (25a) fixées sur un support transversal (25b) disposé longitudinalement par rapport à la face (13) de l'élément en fonte (3) en contact avec le revêtement réfractaire (4) et, d'autre part, par au moins une barre longiligne (26) sur laquelle sont fixés lesdits peignes (25) par l'intermédiaire d'entretoises (27).

10. Plaque de refroidissement selon les revendications 2 et 9, caractérisée en ce que la barre longiligne (26) est insérée dans une gorge étranglée (28) dudit moyen de liaison.

11. Plaque de refroidissement selon la revendication 9, caractérisée en ce que les peignes (25), les barres (26) et les entretoises (27) sont tubulaires.

12. Plaque de refroidissement selon la revendication 10, caractérisée en ce que la gorge (28) a la forme d'un T.

13. Plaque de refroidissement selon la revendication 10, caractérisée en ce que la gorge (28) est cylindrique.

14. Plaque de refroidissement selon la revendication 10, caractérisée en ce que la barre longiligne (26) ménage avec la gorge (28) correspondante un jeu.

15. Plaque de refroidissement selon la revendication 10, caractérisée en ce que la barre longiligne (26) est maintenue dans la gorge (28) corres- pondante par une tige de blocage (29) longiligne insérée entre ladite barre (26) et la surface interne de ladite gorge (28).

16. Plaque de refroidissement selon la revendication 1, caractérisée en ce que l'armature (10) est composée, d'une part, par une série d'organes d'ancrage (30) noyés dans le revêtement réfractaire (4) et, d'autre part, par au moins une tige de maintien (31) portant lesdits organes d'ancrage (30) par l'intermédiaire d'entretoises (32).

17. Plaque de refroidissement selon les revendications 2 et 16, caractérisée en ce que la tige de maintien (31) est insérée dans une gorge (33) dudit moyen de liaison et est fixée par au moins un étrier (34) sensiblement en forme de U disposé sur les faces latérales et sur la face arrière de l'élément en fonte (3) et relié à la tige de maintien (31), ledit étrier (34) et ladite tige de maintien (31) enserrant l'élément en fonte (3).

18. Plaque de refroidissement selon les revendications 16 et 17, caractérisée en ce que la tige de maintien (31) comporte à chacune de ses extrémités un oeilleton (31a) pour le passage d'un bras de l'étrier (34).

19. Plaque de refroidissement selon l'une quelconque des revendications 16 à 18, caractérisée en ce que les faces latérales de l'élément en fonte (3) comportent des embrèvements (35) pour l'insertion de l'étrier (34).

20. Plaque de refroidissement selon l'une quelconque des revendications 16 à 18, caractérisée en ce que la tige de maintien (31) porte au moins une cale assurant un espace entre ladite tige de maintien (31) et la face de l'élément en fonte (3) portant le revêtement réfractaire (4).

21. Plaque de refroidissement selon la revendication 16, caractérisée en ce que la tige de maintien (31) porte des supports (31b) d'éléments de coffrage pour le moulage du revêtement réfractaire (4).

22. Plaque de refroidissement selon l'une quelconque des revendications 1 à 15, caractérisée en ce que la partie de l'armature (10) noyée dans la masse du revêtement réfractaire (4) comporte des organes d'ancrage.

23. Plaque de refroidissement selon les revendications 16 et 22, caractérisée en ce que chaque organe d'ancrage a la forme d'un cône.

24. Plaque de refroidissement selon les revendications 16 et 22, caractérisée en ce que chaque organe d'ancrage a la forme d'une queue de carpe.

25. Plaque de refroidissement selon l'une quelconque des revendications précédentes, caractérisée en ce que la partie de l'armature (10) noyée dans la masse du revêtement réfractaire (4) forme un treillis.
